# EUROPÄISCHE PATENTANMELDUNG

(11) **EP 0 543 773 A1**
(43) Veröffentlichungstag der Anmeldung: **26.05.1993**
(21) Anmeldenummer: 92810803.4
(22) Anmeldetag: 20.10.1992
(51) Int. Cl.: B21D 5/01

(54) **Hydraulische Abkantpresse**

(30) Priorität: 21.11.1991 DE 4138285
(71) Anmelder: M + S BRUGG AG, CH-5200 Brugg (CH)
(72) Erfinder: Krumholz, Waldemar, CH-8340 Hinwil (CH)
(74) Vertreter: Rottmann, Maximilian R.

(57) **Zusammenfassung**

Die Abkantpresse besitzt einen balken- oder wangenförmigen Stössel (11), welcher an seinen beiden Enden je mit der Kolbenstange (18) eines Kraftzylinders (19) gelenkig verbunden ist. Zur Übertragung der Presskraft von der Kolbenstange auf den Stössel (11) ist eine gelenkartige Stossverbindung vorgesehen, welche durch ein Doppelgelenk (23) mit zwei wirkungsmässig in Reihe liegenden Stossgelenken (24, 26; 25, 26) gebildet ist. Durch diese Massnahme wird ein spielfreier Stösselantrieb und zugleich eine höhere Toleranz in bezug auf die Parallelität der Kolbenstangen (18) ermöglicht. Ausserdem ist unter den gleichen Voraussetzungen eine betriebsmässige Schrägstellung des Stössels (11) mit verhältnismässig grossem Neigungswinkel erreichbar.

## Beschreibung

Die Erfindung betrifft eine hydraulische Abkantpresse, mit einem balken- oder wangenförmigen Stössel, welcher an seinen beiden Enden je mit der Kolbenstange eines Kraftzylinders gelenkig verbunden ist, wobei zur Übertragung der Presskraft von der Kolbenstange auf den Stössel eine gelenkartige Stossverbindung vorgesehen ist.

Bei bekannten Abkantpressen dieser Art sind die Stossverbindungen als einfache Stossgelenke ausgebildet und durch Tragorgane überbrückt, welche je mit den Kolbenstangen und dem Stössel gelenkig verbunden sind. Diese Tragorgane nehmen im Leergang des Stössels das Stösselgewicht auf und halten die Elemente der Stossgelenke zusammen. Im Arbeitsgang des Stössels übernehmen die höher belastbaren Stossgelenke die Kraftübertragung, während die Tragorgane mit ihren weniger belastbaren Gelenklagern dabei weitgehend entlastet sind.

Bei einer solchen Anordnung eines linear beweglichen Stössels mit zweipunktiger Krafteinleitung besteht das Problem, eine genaue Parallelität der beiden Kraftvektoren bzw. der beiden Kolbenstangenführungen zu erreichen. Ungenauigkeiten in dieser Beziehung wirken sich beim Arbeitsgang des Stössels in übermässig hohen Führungskräften in den Führungslagern sowie an den Elementen der Stossgelenke aus, welche die Lebensdauer dieser Teile herabsetzen und z.B. zum Verklemmen der Kolbenstangen führen können. Zur Vermeidung solcher betrieblicher Mängel ist eine sehr hohe Massgenauigkeit der zusammenwirkenden Teile und insbesondere auch der Montageflächen für die Kraftzylinder erforderlich. Gerade die genaue Bearbeitung dieser Montageflächen ist jedoch mit einem sehr hohen Aufwand verbunden. Insbesondere bei grossen Abkantpressen mit mehrere Meter breitem Durchgang ist es hingegen praktisch nicht möglich, mit wirtschaftlich tragbarem Bearbeitungsaufwand die erwünschte hohe Genauigkeit der Parallelität hinsichtlich der Kraftwirkung zu erreichen. Man hat deshalb versucht, die genannten Ungenauigkeiten wenigstens in gewissen Grenzen zu halten und durch ein entsprechend grosses Spiel in den Gelenkverbindungen zwischen Kolbenstangen und Stössel und in den Kolbenstangenführungen auszugleichen. Diese Massnahme hat jedoch den Nachteil, dass aufgrund der spielbehafteten Verbindungen und Führungen sich der Stössel bei ungleichmässiger Belastung im Arbeitsgang schrägstellen kann, wodurch nicht tolerierbare Ungenauigkeiten am bearbeiteten Werkstück auftreten können. Zudem besteht die Gefahr, dass bei einer Schrägstellung des Stössels im Arbeitsgang die Führungskräfte nach Aufhebung des Spiels wiederum zu stark ansteigen.

Andererseits besteht das Bedürfnis, für gewisse Arbeitsgänge die Möglichkeit einer bestimmten Schräglage des Stössels vorzusehen. Durch spielbehaftete Verbindungen zwischen Kolbenstangen und Stössel wäre zwar diese Möglichkeit grundsätzlich gegeben. Der unter solchen Umständen erzielbare Winkel der Schrägstellung ist jedoch meist ungenügend gross. Ausserdem müsste man dabei die mit dem Spiel verbundenen, oben erwähnten Nachteile in Kauf nehmen.

Das Ziel der Erfindung besteht nun darin, eine hydraulische Abkantpresse der eingangs genannten Art zu schaffen, welche die beschriebenen Nachteile nicht aufweist und sich insbesondere dadurch auszeichnet, dass sie in jedem Betriebsfall mit spielfreiem Stösselantrieb arbeitet und trotzdem sogar einen einfacheren Gestellaufbau mit geringerem Bearbeitungsaufwand ermöglicht und dass sie zudem eine betriebsmässige Schrägstellung des Stössels mit verhältnismässig grossem Neigungswinkel erlaubt.

Dieses Ziel lässt sich gemäss der Erfindung dadurch erreichen, dass die Stossverbindung durch ein Doppelgelenk aus zwei wirkungsmässig in Reihe liegenden Stossgelenken mit gleichorientierten Freiheitsgraden gebildet ist. Als Stossgelenke kommen Zylindergelenke mit senkrecht zur Bewegungsebene des Stössels verlaufenden Gelenkachsen oder Kugelgelenke in Frage.

Die Doppelgelenke lassen im Gegensatz zu einfachen gelenkartigen Stossverbindungen eine spielfreie Verbindung zwischen Kolbenstangen und Stössel zu, so dass eine ungewollte Schrägstellung des Stössels im Arbeitshub vermieden wird. Ferner ist eine grössere Toleranz in bezug auf die Parallelität der Kraftvektoren zulässig, was bedeutet, dass in Bezug auf die Positionierung der Kraftzylinder hinsichtlich der Parallelität ihrer Wirkungslinien eine weniger hohe Genauigkeit ausreicht und auf eine teure Nachbearbeitung der betreffenden Montageflächen unter Umständen sogar verzichtet werden kann. Ausserdem werden durch das Vorhandensein der Doppelgelenke auch übermässig hohe Führungskräfte vermieden. Schliesslich lässt sich eine betriebliche Schrägstellung des Stössels mit verhältnismässig grossem Neigungswinkel ohne wesentliche Erhöhung der Führungskräfte erzielen, wobei aufgrund der Spielfreiheit der Führungen eine einmal eingestellte Schrägstellung im Arbeitshub des Stössels unabhängig vom Gleichmässigkeitsgrad der Belastung erhalten bleibt.

Gemäss einer bevorzugten Ausführungsform ist jedes Doppelgelenk aus je einem mit der Kolbenstange bzw. mit dem Stössel verbundenen Gelenkkopf und einer zwischen den beiden Gelenkköpfen frei beweglich angeordneten, zweiseitigen Gelenkpfanne aufgebaut, wobei die Gelenkköpfe z.B. aus Messing und die Gelenkpfannen z.B. aus Stahl, insbesondere aus Stahlguss bestehen.

Im weiteren kann das Doppelgelenk so gestaltet sein, dass die Gelenkköpfe und die Kolbenstangen bzw. die Stössel an quer zur Stossrichtung verlaufenden ebenen Flächen lose aneinanderstossen und durch Passbolzen in ihrer gegenseitigen Querlage fixiert sind.

Wenn die Stossverbindungen in an sich bekannter Weise durch an Kolbenstange und Stössel angelenkte Tragorgane überbrückt sind, besteht eine bevorzugte Ausführungsform darin, dass das Zentrum der Gelenkköpfe an den Kolbenstangen bzw. am Stössel mit dem jeweiligen Zentrum der an den Kolbenstangen bzw. am Stössel befindlichen Gelenkachsen der Tragorgane zusammenfällt. Dies im Gegensatz zu dem bekannten einfachen Stossgelenk, dessen Zentrum zu den Gelenkachsen der Tragorgane in keiner funktionellen Beziehung steht.

Vorzugsweise weisen die Tragorgane einen beim Presshub des Stössels wirksamen Freilauf auf, um die Tragorgane beim Arbeitsgang des Stössels von Stosskräften zu entlasten. Ferner können die Tragorgane in den Kraftschluss derselben eingeschaltete Federelemente enthalten, welche die zu Beginn des Leerhubs des Stössels auf die Tragorgane einwirkenden Kraftspitzen dämpfen. Dabei sind die Federelemente zweckmässigerweise ausserdem so dimensioniert, dass unter deren Wirkung die Elemente der Stossgelenke im Leergang des Stössels lose zusammengehalten werden.

Gemäss einer ersten praktischen Ausführung sind die Tragorgane in Kraftrichtung unterteilt und die Teile durch Tragbolzen lose miteinander verbunden. Eine andere Ausführung kann beispielsweise darin bestehen, dass jedes Tragorgan aus einem Bolzen besteht, welcher mit der einen Gelenkachse in Kraftrichtung fest verbunden ist und welcher die andere Gelenkachse in einer Bohrung freilaufend durchsetzt und endseitig ein Tragelement aufweist.

Damit bei der Schrägstellung des Stössels die seitliche Auslenkung desselben im Raum zwischen den beiden Kraftzylindern möglichst gering ist und sich auf beide Seiten gleichmässig verteilt, kann der Stössel auf der Höhe der Kraftzylinder ein zentrales Drehgelenk aufweisen, welches in einer Geradführung vertikal bewegbar ist. Ausserdem wird durch diese Geradführung erreicht, dass der Stössel trotz der durch die Doppelgelenke an sich ermöglichten Horizontalverschiebung diesbezüglich stets eine definierte Lage einnimmt.

In der Zeichnung ist ein Ausführungsbeispiel der Erfindung dargestellt, und zwar zeigen:
- Fig. 1: eine Seitenansicht der erfindungsgemässen Abkantpresse;
- Fig. 2: eine auf die beiden Seitenenden beschränkte Frontansicht der Abkantpresse nach Fig. 1;
- Fig. 3: Ansicht eines Doppelgelenkes in grösserem Massstab, im Schnitt;
- Fig. 4: Ansicht einer ersten Ausführung des Tragorgans in grösserem Massstab;
- Fig. 5: Ansicht einer zweiten Ausführung des Tragorgans in grösserem Massstab; und
- Fig. 6: schematische Darstellung der Abkantpresse mit schräggestelltem Stössel.

Gemäss den Fig. 1 und 2 ist das Gestell der Abkantpresse im wesentlichen aus zwei vertikalen Seitenwangen 1 und einem die Seitenwangen 1 oberseitig miteinander verbindenden Jochbalken 2 aufgebaut. Der Jochbalken ist kastenförmig ausgebildet und besteht aus zwei vertikalen Längsplatten 3 und 4, welche endseitig durch je eine vertikale Querplatte 5 miteinander verbunden sind. Die Seitenwangen 1 sind aus je zwei hochstehenden Platten 6 und 7 gebildet, welche mit einem einen Zwischenraum 8 freilassenden Abstand voneinander angeordnet sind und oberseitig durch den Jochbalken 2 und unterseitig je durch ein Zwischenstück 9 miteinander verbunden sind.

Die aktiven Teile der Abkantpresse bilden eine feststehende Unterwange 10 und eine den vertikal beweglichen Stössel bildende Oberwange 11, welche beide sich in horizontaler Richtung zwischen den beiden Seitenwangen 1 des Gestells bis in den jeweiligen Zwischenraum 8 derselben erstrecken und an denen die Abkantwerkzeuge in nicht dargestellter Weise befestigbar sind.

Das Zwischenstück 9 ruht je auf einer durch einen Ansatz 12 verdickten Schulter 13 der Platten 6 und 7 und dient zugleich als Lagerbock für die als freiaufliegender Balken konzipierte Unterwange 10. Zu diesem Zweck weist jedes Zwischenstück 9 zwei voneinander distanzierte Stützen 14 auf, welche je mit einer halbzylindrischen Pfanne 15 versehen sind. An beiden, jeweils zwischen die Stützen 14 reichenden, abgesetzten Enden der Unterwange 10 ist ein zylindrischer Zapfen 16 verankert, welcher mit seinen vorstehenden Enden in den betreffenden Pfannen 15 der Stützen 14 ruht.

Die Oberwange 11 hängt an ihren beiden abgesetzten Enden je an zwei Tragorganen 17, welche einerseits mit der Oberwange 11 und andererseits mit der Kolbenstange 18 eines Kraftzylinders 19 gelenkig verbunden sind. wobei die an der Oberwange 11 befindliche Gelenkachse mit 20 und die an.der Kolbenstange 18 befindliche Gelenkachse mit 21 bezeichnet ist. Jeder Kraftzylinder 19 ist mit einem Montageflansch 22 an der benachbarten Querplatte 5 des Jochbalkens 2 befestigt. Zur Übertragung der Presskraft von den Kolbenstangen 18 auf die Oberwange 11 ist je eine gelenkartige Stossverbindung in Form eines Doppelgelenkes 23 vorgesehen. Einzelheiten in bezug auf die Ausbildung der Doppelgelenke 23 und der Tragorgane 17 gehen aus den Fig. 3 und 4 hervor.

Die Fig. 3 zeigt eine der Stossverbindungen im Schnitt, wobei die Schnittebene parallel zur Bewegungsebene der Oberwange 11 verläuft. Das die Stossverbindung bildende Doppelgelenk 23 besteht aus zwei wirkungsmässig in Reihe liegenden Stossgelenken und ist aus einem mit der Kolbenstange 18 verbundenen Gelenkkopf 24, einem mit der Oberwange 11 verbundenen Gelenkkopf 25 und einer zwischen den beiden Gelenkköpfen 24 und 25 angeordneten, zweiseitigen Gelenkpfanne 26 aufgebaut. Aufgrund der gewählten Lage der Schnittebene gilt die Fig. 3 sowohl für Zylindergelenke mit senkrecht zur Bewegungsebene der Oberwange 11 verlaufenden Gelenkachsen als auch für Kugelgelenke. Die Stossflächen sind also entweder zylinderfömig oder kugelförmig ausgebildet. In einer bevorzugten Ausführung der Doppelgelenke 23 bestehen die Gelenkköpfe 24, 25 vorzugsweise aus Messing und die Gelenkpfannen 26 aus Stahl, insbesondere aus Stahlguss. Die Gelenkköpfe 24 und 25 stossen an quer zur Stossrichtung verlaufenden ebenen Flächen 27 bzw. 28 lose an der Kolbenstange 18 bzw. an der Oberwange 11 an und sind durch Passbolzen 29 bzw. 30 gegen seitliche Verschiebung gesichert.

Die Anlagefläche 28 ist durch eine an der Verbindungsstelle vorgesehene Verdickung 31 der Oberwange 11 dem Umfang des Gelenkkopfs 25 angepasst. Die Zentren der Stossgelenke fallen mit den jeweils zugeordneten Gelenkachsen der Tragorgane 17 zusammen, d.h. das Zentrum des Gelenkkopfs 24 und der an dieser anliegenden Pfannenseite der zweiseitigen Gelenkpfanne 26 fällt mit dem Zentrum der Gelenkachse 21 an der Kolbenstange 18 zusammen, und das Zentrum der Gelenkkopfs 25 mit der an dieser anliegenden Pfannenseite der Gelenkpfanne 26 fällt mit dem Zentrum der Gelenkachse 20 an der Oberwange 11 zusammen. Dadurch wird erreicht, dass der Abstand zwischen den Gelenkachsen 20 und 21 bei jeder Verstellung des Doppelgelenkes konstant bleibt. Demzufolge werden bei einer Verstellung des Doppelgelenkes die demselben zugeordneten Tragorgane 17 nicht zusätzlichen Zug- oder Druckkräften ausgesetzt, wie dies ohne den festen Abstand der Gelenkachsen der Fall wäre.

Eine erste Ausführung der die Stossverbindungen überbrückenden Tragorgane 17 ist in Fig. 4 dargestellt. Gemäss dieser Ausführung ist das Tragorgan 17 in Kraftrichtung unterteilt in einen mit der Gelenkachse 21 verbundenen Oberteil 32 und einen mit der Gelenkachse 20 verbundenen Unterteil 33. Der Oberteil 32 und der Unterteil 33 sind durch Tragbolzen in Form von Schrauben 34 lose miteinander verbunden, welche die seitwärts gerichteten Schenkel 35 des Oberteils 32 freilaufend durchsetzen und in den Unterteil 33 eingeschraubt sind. Zwischen den Schraubenköpfen 36 und den Schenkeln 35 des Oberteils 32 sind Federelemente 37, z.B. Tellerfedern, eingesetzt, welche so dimensioniert sind, dass im Leergang des Stössels, d.h. der Oberwange 11, die Elemente 24, 25, 26 der Stossgelenke lose zusammenhalten. Durch den Freilauf der Tragorgane 17 wird erreicht, dass im Arbeitsgang des Stössels die Presskraft ausschliesslich durch die die Stossverbindungen bildenden Doppelgelenke 21 übertragen wird und infolgedessen die Tragorgane 17 und deren Gelenkverbindungen durch die Presskraft nicht zusätzlich beansprucht werden.

Gemäss einer anderen Ausführung nach Fig. 5 besteht jedes Tragorgan 40 aus einem Bolzen 41, welcher mit einer die Gelenkachse 21 umschliessenden Muffe 42 fest verbunden, z.B. verschraubt und verschweisst ist und welcher die andere Gelenkachse 43 in einer Bohrung 44 freilaufend durchsetzt und endseitig ein Tragelement in Form einer auf das Bolzenende aufgeschraubten Mutter 45 aufweist. Die Federelemente 46 sind auf dem Bolzen 41 zwischen der Mutter 45 und einem an der Verbindungsstelle abgeflachten Teil 47 der Gelenkachse 43 angeordnet. Bei dieser Ausführung ist die Gelenkachse 43 in der Oberwange 11 drehbar angeordnet, während sich bei den Gelenkachsen 20 und 21 das Drehlager wahlweise an der Oberwange 11 oder an den Tragorganen 17 bzw. an der Buchse 42 des Tragorgans 40 befinden kann.

Die durch je ein Doppelgelenk 23 und die diesen jeweils zugeordneten Tragorgane 17 bzw. 40 gebildeten Gelenkverbindungen lassen sich absolut spielfrei gestalten. Dadurch wird eine hohe Arbeitsgenauigkeit der Abkantpresse erreicht. Dabei ist eine hohe Herstellungsgenauigkeit nur für diese Gelenkverbindungen und für die hier nicht dargestellten Mittel für die Parallelführung der Oberwange 11 erforderlich. Für die Positionierung der Kraftzylinder 19 ist dagegen keine so hohe Genauigkeit notwendig, da diesbezügliche Ungenauigkeiten der Montagemittel sich nicht zwangsläufig auf die Lage der Oberwange 11 auswirken, sondern von den Doppelgelenken 23 ausgeglichen werden. Dadurch wird der Gestellaufbau erheblich vereinfacht. Die Führungsmittel für die Oberwange 11 lassen sich an der fertig montierten Abkantpresse dank der Doppelgelenke 23 problemlos verstellen, bis die Oberwange 11 auf die Unterwange 10 genau ausgerichtet ist. In dieser Beziehung erweist sich die sphärische Ausbildung der Stossverbindung im Gegensatz zu einer ebenfalls möglichen zylindrischen Gelenkausführung besonders vorteilhaft, weil dadurch die Ebene der Oberwange 11 aufgrund des zusätzlichen Freiheitsgrades in allen Richtungen verstellbar ist und unabhängig von der Genauigkeit der Lage der Kraftzylinder 19 durch Justierung der für die Bahn der Oberwange 11 massgebenden Führungen mit hoher Genauigkeit in die gewünschte Betriebslage gebracht werden kann.

Ferner ist aufgrund der Doppelgelenke 23 unter Wahrung der Spielfreiheit in den Gelenkverbindungen eine betriebsmässige Schrägstellung der Oberwange 11 in grösserem Umfang möglich. An einem Prototyp konnte die Oberwange 11 bis zu einem Winkel von 15° geneigt werden. Die Fig. 6 zeigt schematisch die gegenseitige Verschiebung der Elemente 24, 25 und 26 jedes Doppelgelenks 23 bei schräggestellter Oberwange 11. In dieser Figur sind die beweglichen Teile bei Horizontallage der Oberwange 11 mit strichpunktierten und bei Schräglage derselben mit ausgezogenen Linien dargestellt, und die Bezeichnungen dieser Teile beziehen sich auf die Schräglage. In Fig. 6 ist ausserdem ein an der Oberwange 11 vorgesehenes Drehgelenk 38 angedeutet, welches auf der Hohe der Kraftzylinder 19 angeordnet und in einer nicht dargestellten Geradführung vertikal bewegbar ist. Mit dieser Massnahme wird eine von den Doppelgelenken 23 an sich ermöglichte Horizontalverschiebung der Oberwange 11 längs der Unterwange 10 vermieden, so dass die Oberwange 11 sowohl in ihrer Horizontallage als auch in jeder Neigungslage diesbezüglich eine definierte Stellung einnimmt. Im übrigen wird durch die Geradführung die seitliche Auslenkung der schräggestellten Oberwange 11 im Raum zwischen den beiden Kraftzylindern 19 in Grenzen gehalten und auf beide Seiten gleichmässig verteilt.

## Patentansprüche

1. Hydraulische Abkantpresse, mit einem balken- oder wangenförmigen Stössel (11), welcher an seinen beiden Enden je mit der Kolbenstange (18) eines Kraftzylinders (19) gelenkig verbunden ist, wobei zur Übertragung der Stosskraft von der Kolbenstange (18) auf den Stössel (11) eine gelenkartige Stossverbindung vorgesehen ist, dadurch gekennzeichnet, dass die Stossverbindung durch ein Doppelgelenk (23) aus zwei wirkungsmässig in Reihe liegenden Stossgelenken (24, 26; 25, 26) mit gleichorientierten Freiheitsgraden gebildet ist.

2. Hydraulische Abkantpresse nach Anspruch 1, dadurch gekennzeichnet, dass jedes Doppelgelenk (23) aus je einem mit der Kolbenstange (18) bzw. mit dem Stössel (11) verbundenen Gelenkkopf (24, 25) und einer zwischen den beiden Gelenkköpfen frei beweglich angeordneten, zweiseitigen Gelenkpfanne (26) aufgebaut ist.

3. Hydraulische Abkantpresse nach Anspruch 2, dadurch gekennzeichnet, dass die Gelenkköpfe (24, 25) aus Messing und die Gelenkpfannen aus Stahl, insbesondere aus Stahlguss, bestehen.

4. Hydraulische Abkantpresse nach Anspruch 2, dadurch gekennzeichnet, dass die Gelenkköpfe (24, 25) und die Kolbenstangen (18) bzw. der Stössel (11) an quer zur Stossrichtung verlaufenden ebenen Flächen (27, 28) lose aneinanderstossen und durch Passbolzen (29, 30) in ihrer gegenseitigen Querlage fixiert sind.

5. Hydraulische Abkantpresse nach einem der vorhergehenden Ansprüche, dadurch gekennzeichnet, dass die Stossgelenke Zylindergelenke mit senkrecht zur Bewegungsebene des Stössels verlaufenden Gelenkachsen sind.

6. Hydraulische Abkantpresse nach einem der vorhergehenden Ansprüche, dadurch gekennzeichnet, dass die Stossgelenke Kugelgelenke sind.

7. Hydraulische Abkantpresse nach Anspruch 1, dadurch gekennzeichnet, dass jede Stossverbindung durch Tragorgane (17; 40) überbrückt ist, welche mit der Kolbenstange (18) und dem Stössel (11) gelenkig verbunden sind.

8. Hydraulische Abkantpresse nach den Ansprüchen 2 und 7, dadurch gekennzeichnet, dass das Zentrum der Gelenkköpfe (24, 25) an den Kolbenstangen (18) bzw. am Stössel (11) mit dem jeweiligen Zentrum der an den Kolbenstangen (18) bzw. am Stössel (11) befindlichen Gelenkachsen (21, 20) der Tragorgane (17; 40) zusammenfällt.

9. Hydraulische Abkantpresse nach einem der Ansprüche 7 und 8, dadurch gekennzeichnet, dass die Tragorgane (17; 40) einen beim Presshub des Stössels (11) wirksamen Freilauf aufweisen.

10. Hydraulische Abkantpresse nach Anspruch 9, dadurch gekennzeichnet, dass die Tragorgane (17; 40) in den Kraftschluss derselben eingeschaltete Federelemente (37; 46) enthalten.

11. Hydraulische Abkantpresse nach Anspruch 10, dadurch gekennzeichnet, dass die Federelemente (37; 46) so dimensioniert sind, dass unter deren Wirkung die Elemente (24, 25, 26) der Stossverbindungen im Leergang des Stössels (11) lose zusammengehalten werden.

12. Hydraulische Abkantpresse nach einem der Ansprüche 9 und 10, dadurch gekennzeichnet, dass die Tragorgane (23) in Kraftrichtung unterteilt und die Teile (32, 33) durch Tragbolzen (34) lose miteinander verbunden sind.

13. Hydraulische Abkantpresse nach Anspruch 10, dadurch gekennzeichnet, dass jedes Tragorgan aus einem Bolzen (41) besteht, welcher mit der einen Gelenkachse (21) in Kraftrichtung fest verbunden ist und welcher die andere Gelenkachse (20) in einer Bohrung (43) freilaufend durchsetzt und endseitig ein Tragelement (45) aufweist.

14. Hydraulische Abkantpresse nach Anspruch 1, dadurch gekennzeichnet, dass der Stössel (11) auf der Höhe der Kraftzylinder (19) ein zentrales Drehgelenk (38) aufweist, welches in einer Geradführung vertikal bewegbar ist.
